# EUROPÄISCHE PATENTSCHRIFT

(11) **EP 2 166 144 B1**
(45) Veröffentlichungstag und Bekanntmachung des Hinweises auf die Patenterteilung: **31.10.2012**
(21) Anmeldenummer: 09011346.5
(22) Anmeldetag: 03.09.2009
(51) Int. Cl.: D06F 58/24

(54) **Kondensations-Wäschetrockner mit Kondensatsammelbehälter**
Condensation laundry dryer with condensation collection container
Sèche-linge à condensation doté d'un récipient de collecte de condensat

(30) Priorität: 22.09.2008 DE 102008048345
(43) Veröffentlichungstag der Anmeldung: 24.03.2010
(73) Patentinhaber: Miele & Cie. KG, 33332 Gütersloh (DE)
(72) Erfinder: Schiwy, Frank, 33332 Gütersloh (DE); Bechthold, Margarita, 33415 Verl (DE)

(56) Entgegenhaltungen:
- EP-A1- 1 659 207
- DE-A1- 1 806 527
- DE-A1- 4 300 694
- DE-A1- 19 701 225
- DE-U1- 29 505 691

## Beschreibung

Die Erfindung betrifft einen Kondensations-Wäschetrockner mit einem Sammelbehälter für Kondensationsflüssigkeit, welcher im oberen Bereich des Gerätegehäuses, bezogen auf die betriebsgemäße Aufstellposition, in einem Aufnahmeschacht herausnehmbar angeordnet, und eine Öffnung aufweist, durch welche die Flüssigkeit, insbesondere Kondensationsflüssigkeit auslaufen kann, wenn der Behälter gefüllt ist, wobei an der unteren Wandung des Schachts eine Ablauföffnung mit einer daran angebrachten Leitung zum Ableiten der überlaufenden Flüssigkeit in einen Auffangbehälter im unteren Bereich des Gerätegehäuses angeordnet ist.

Bekannte Kondensations-Wäschetrockner, beispielsweise Miele Baureihe T 7000, Typ T 7644 C besitzen im oberen Bereich des Gerätegehäuses einen Kondensatsammelbehälter, der in einem Aufnahmeschacht zum Herausnehmen verschiebbar gelagert ist. Im normalen Trocknerbetrieb wird das im Wärmetauscher bzw. Kondensator anfallende Kondensat mittels einer Pumpe aus einem unteren Auffangbehälter, der das anfallende Kondensat vom Kondensator auffängt, in den Sammelbehälter gefördert. Im Falle eines Überlaufs von Kondensationsflüssigkeit kann diese aus einer oberen Öffnung im Sammelbehälter auslaufen und in den Aufnahmeschacht gelangen. Der Aufnahmeschacht besitzt an seiner unteren Wandung eine Öffnung, durch die die überlaufende Kondensationsflüssigkeit heraus und durch eine Schlauchverbindung in den Auffangbehälter zurückfließt. Hierbei kann es vorkommen, dass Kondensationsflüssigkeit aus der Entnahmeöffnung austritt, wenn die Pumpe viel Kondensationsflüssigkeit fördert und der Sammelbehälter keine Flüssigkeit mehr aufnehmen kann. Auch bei einer ungeschickten Handhabung des Sammelbehälters kann Kondensationsflüssigkeit schwallartig aus der Ausgießöffnung in den Aufnahmeschacht gelangen, wobei die kurzzeitig anfallende Flüssigkeitsmenge nicht schnell genug aus der unteren Öffnung aus dem Aufnahmeschacht heraus fließen kann. Auch in dieser Situation tritt Flüssigkeit aus dem Gehäuse aus.

Aus der DE 295 05 691 U1 ist ebenfalls ein Kondensationswäschetrockner mit den Merkmalen des Oberbegriffs des Anspruchs 1 oder 2 bekannt.

Aus der DE 1 806 527 A ist ein Dachabfluss bekannt, der als Aufsatz auf die Einlassöffnung des Fallrohres aufgestülpt wird und zur Begrenzung der Durchflussmenge ausgebildet ist. Dadurch wird sichergestellt, dass nicht zu viel Wasser in das Fallrohr gelangt. Zusätzlich zur Begrenzung der Durchflussmenge umfasst der Dachrinnenablauf im Inneren der auf die Öffnung aufstülpbaren Haube gekrümmte Stege, die das in die Öffnung einfließende Wasser verwirbeln.

Aus der DE 197 01 225 A1 ist ein Kondensationswäschetrockner bekannt, der eine trichterförmige Führung in der unteren Wandung des Aufnahmeschachts besitzt, die in ein Rohr übergeht. Hierbei wird mittels Sensoren der Flüssigkeitsstand im Auffangbehälter erfasst, wobei bei einem zu hohen Flüssigkeitsstand eine Warnmeldung an den Benutzer bzw. der Trocknungsvorgang unterbrochen wird. Bei schwallartig anfallender Kondensationsflüssigkeit kann es jedoch vorkommen, dass Flüssigkeit aus dem Aufnahmeschacht in die Umgebung heraustritt.

Der Erfindung liegt somit die Aufgabe zugrunde, den Ablauf aus dem Aufnahmeschacht zu verbessern und ein unerwünschtes Herauslaufen von Flüssigkeit aus dem Gehäuse zu vermeiden.

Erfindungsgemäß wird die Aufgabe durch einen Wäschetrockner mit den Merkmalen des Patentanspruchs 1 gelöst. Vorteilhafte Ausgestaltungen und Weiterbildungen der Erfindung ergeben sich aus den nachfolgenden abhängigen Ansprüchen.

Die mit der Erfindung erreichbaren Vorteile bestehen insbesondere darin, dass die Geschwindigkeit der abfließenden Flüssigkeit auf einfache Weise erhöht wird, so dass schwallartig aus dem Sammelbehälter überlaufende Kondensationsflüssigkeit nicht mehr aus der Entnahmeöffnung heraustritt. Insbesondere bei einer Anordnung, bei der der Sammelbehälter schubladenartig aus dem Schacht heraus gezogen werden kann, wird verhindert, dass aus der vorderen Schachtöffnung Flüssigkeit heraustritt. Hierzu ist an der unteren Wandung im Schacht auf ihrer Einlass-Seite der Ablauföffnung ein Mittel zum Verwirbeln der abfließenden Flüssigkeit angeordnet, wodurch die Eintrittsgeschwindigkeit in die Ablauföffnung erhöht wird, so dass die Flüssigkeit schneller abfließen kann. Ein weiterer Vorteil ist, dass durch den Einsatz des verwirbelnden Mittels eine Vergrößerung der Öffnung nicht notwendig ist, so dass keine weiteren konstruktiven Änderungen für andere Bauteile, wie Verbindungsschlauch zum Auffanggefäß nicht notwendig sind.

In einer zweckmäßigen Ausführung sind als Mittel zum verwirbeln um den Rand der Ablauföffnung gekrümmte Stege angebracht, wobei die Anordnung der Stege dafür ausgebildet ist, die in die Ablauföffnung strömende Flüssigkeit in eine drallartige Bewegung zu versetzen. Die Stege wirken für die abfließende Flüssigkeit im Bereich vor der Öffnung derart strömungsumlenkend, dass sich eine drallartige Strömung beim Eintritt in die Abflussöffnung einstellt. Diese Maßnahme ist besonders einfach auszuführen, da im Schacht unterhalb des Sammelbehälters in einer oftmals ohnehin vorhandenen trichterförmigen Ausbuchtung der Bauraum für die Stege vorhanden ist. Somit braucht der Sammelbehälter hinsichtlich seiner Abmessungen nicht verändert werden.

In einer vorteilhaften Weiterbildung sind die Stege in etwa gleichmäßig verteilt bzw. in etwa gleichem Abstand zueinander um den Rand der Ablauföffnung angeordnet. Dadurch wird eine zuverlässige Drallbewegung erzeugt.

In einer zweckmäßigen Weiterbildung sind zumindest drei Stege in etwa gleichmäßig verteilt um den Rand der Ablauföffnung angeordnet, so dass von allen Richtungen eintretende Flüssigkeit in die drallartige Strömung einbezogen wird.

Für die Formgebung der Stege ist es zweckmäßig, dass die Krümmung in etwa einem Kreisabschnitt entspricht. Somit wird eine turbinenartige Wirkung der Strömung erreicht.

In einer weiteren, vorteilhaften Ausführung ragen die Stege zumindest bereichsweise in den Bereich oberhalb des Öffnungsquerschnitts der Ablauföffnung hinein. Dadurch wird auch die Flüssigkeit verwirbelt, die direkt von oben auf die Ablauföffnung trifft. Ferner wird mittels der oberhalb der Öffnung ragenden Stege eine Fremdkörperfalle bereitgestellt, die ein Eintreten von Schmutzteilen oder sonstigen Körpern in die Ablauföffnung verhindern.

Zur Verbesserung der Verwirbelung besitzen die Stege jeweils eine Ausnehmung auf der zur Öffnung weisenden Seite. Dadurch kann stets genügend Luft in die Öffnung nachströmen, so dass ungünstige Druckverhältnisse vermieden bzw. zumindest vermindert werden. Hierbei ist es zweckmäßig, dass die einzelnen Ausnehmungen jeweils in Längsrichtung beginnend vom Rand der Ablauföffnung in Richtung des Zentrums der Ablauföffnung hin ausgerichtet sind und in der Höhe etwa die Hälfte bis Dreiviertel der Höhe des Steges umfassen.

In einer weiteren, vorteilhaften Weiterbildung sind die Stege schaufelradartig angeordnet, so dass die Krümmung der einzelnen Stege um den Umfang der Ablauföffnung von einer innenseitigen nahezu radialen Ausrichtung nach außen hin in eine tangentiale Ausrichtung übergeht. Dadurch wird die Drallbewegung und damit das Abfließen der Flüssigkeit in die Ablauföffnung nochmals verbessert.

Für die Dimensionierung der einzelnen Stege ist es zweckmäßig, dass die Länge jeweils etwa das 1 bis 2-fache und die Höhe etwa das 0,5 bis 1- fache des Durchmessers der Ablauföffnung beträgt.

Bei einem Schacht aus Kunststoff werden die Stege auf einfache Weise einstückig an der unteren Wandung angeformt, so dass bei der Herstellung, beispielsweise beim Spritzgussverfahren kein zusätzlicher Aufwand nötig ist.

Ein Ausführungsbeispiel der Erfindung ist in den Zeichnungen rein schematisch dargestellt und wird nachfolgend näher beschrieben. Es zeigen
- Fig. 1:: einen Kondensations-Wäschetrockner in einer skizzierten Ansicht;
- Fig. 2:: einen Ausschnitt des Wäschetrockners in einer perspektivischen Ansicht und
- Fig. 3:: das Mittel zum Verwirbeln in einer Detailansicht.

Der Kondensations-Wäschetrockner 1 gemäß Fig. 1 umfasst ein Gehäuse 2, in dem eine drehbare Trommel 3 gelagert ist, in der die zu behandelnde Wäsche eingebracht werden kann. Die Trommelöffnung 3a ist mittels der Tür 4 verschließbar. Unterhalb der Trommel 3 befindet sich das Bodenmodul 9, welches die zur Erzeugung der Prozessluft 7 notwendigen Komponenten, wie Kondensationseinrichtung 8, Heizeinrichtung 6 und das elektromotorisch betriebene Gebläse 5 enthält. Das Bodenmodul 9 umfasst ferner das Auffanggefäß 10 für die beim Trocknungsvorgang entstehende Kondensationsflüssigkeit bzw. Wasser, welches mittels der Pumpe 13 über die Leitung 12 zum Sammelbehälter 11 gepumpt wird. Das Bodenmodul 9 bei einem Wäschetrockner 1 mit Wärmepumpe (nicht dargestellt) umfasst die notwendigen Komponenten für einen Trockner dieser Bauart, wie beispielsweise Kompressor, Wärmetauscher und die Rohrleitungen für das Kältemittel.

Figur 2 zeigt einen Ausschnitt des Wäschetrockners in einer perspektivischen Ansicht schräg von oben, wobei das Gehäuse 2 auf der Oberseite geöffnet ist. Die Richtungs- und Positionsangaben beziehen sich auf die betriebsgemäße Aufstellposition des Wäschetrockners 1. Hierbei ist zu erkennen, dass der Sammelbehälter 11 etwas aus dem Aufnahmeschacht 14 herausgezogen ist, so dass die Ablauföffnung 17 mit dem Mittel 28 zum Verwirbeln in der unteren Wandung 15 des Schachts 14 zu erkennen ist. Auf der Oberseite des Sammelbehälters 11 ist eine Öffnung 19 angeordnet, die zum Ausgießen der gesammelten Kondensationsflüssigkeit und zum Auslaufen von überlaufender Flüssigkeit vorgesehen ist. Das kann beispielsweise vorkommen, wenn bei gefülltem Behälter der Trocknungsvorgang fortgesetzt wird und Kondensationsflüssigkeit in den Sammelbehälter 11 gepumpt wird. Die Flüssigkeit wird im normalen Trocknungsbetrieb durch das Zuflussrohr 12a, welches oberhalb der Öffnung 19 mündet, wenn der Sammelbehälter in den Schacht 14 vollständig eingesetzt ist, geleitet. Ferner ist es möglich, dass bei ungeschickter Handhabung beim Entleerungsvorgang Flüssigkeit schwallartig aus der Öffnung 19 heraustritt und in den Aufnahmeschacht 14 gelangt. Die untere Wandung 15 ist trichterförmig vertieft, wobei im unteren Bereich der unteren Wandung 15 die Ablauföffnung 17 angeordnet ist, die mit einem Schlauch 16 in Verbindung steht, der wiederum in das Auffanggefäß 10 für die an der Kondensationseinrichtung 8 anfallende Kondensationsflüssigkeit mündet, wie es in Fig. 1 verdeutlicht ist. Der Sammelbehälter 11 ist mit einer Griffplatte 11a versehen und kann schubladenartig aus der vorderen Öffnung 14a aus dem Aufnahmeschacht 14 gezogen werden bzw. wieder eingeschoben werden. An der unteren Wandung 15 ist auf der Innenseite des Schachts 14 an der Ablauföffnung 17 ein Mittel 18 zum Verwirbeln der ablaufenden Flüssigkeit vorgesehen.

Fig. 3 zeigt den Bereich der Ablauföffnung 17 in einer detaillierten Ansicht. In der gezeigten Ausführung umfasst das Mittel zum Verwirbeln 18 drei gekrümmte Stege 20, die um den Rand 22 der Ablauföffnung etwa gleichmäßig verteilt angeordnet sind. Hierbei ist zu erkennen, dass die Stege 20 einstückig an der unteren Wandung 15 angeformt sind. Die Stege 20 ragen jeweils mit einem inneren Ende 20a in den Bereich oberhalb der Ablauföffnung 17, wobei dieser Bereich eine Ausnehmung 21 umfasst, die zur Querschnittsfläche der Ablauföffnung 17 weist. Die Stege 20 sind hierbei schaufelradartig angeordnet, so dass die Krümmung der einzelnen Stege 20 von einer innenseitigen nahezu radialen Ausrichtung nach außen hin in eine nahezu tangentiale Ausrichtung übergeht, wobei die Stege 20 jeweils mit ihrem äußeren Ende 20b koaxial zum Zentrum der Ablauföffnung 17 in tangentialer Ausrichtung positioniert sind.

## Patentansprüche

1. Kondensations-Wäschetrockner (1) mit einem Sammelbehälter (11) für Kondensationsflüssigkeit, welcher im oberen Bereich des Gerätegehäuses (2), bezogen auf die betriebsgemäße Aufstellposition, in einem Aufnahmeschacht (14) herausnehmbar angeordnet ist, und eine Öffnung (19) aufweist, durch welche die Flüssigkeit, insbesondere Kondensationsflüssigkeit auslaufen kann, wenn der Behälter (11) gefüllt ist, wobei an der unteren Wandung (15) des Schachts (14) eine Ablauföffnung (17) mit einer daran angebrachten Leitung (16) zum Ableiten der überlaufenden Flüssigkeit in einen Auffangbehälter (10) im unteren Bereich des Gerätegehäuses (2) angeordnet ist,
**dadurch gekennzeichnet,**
**dass** im Bereich der Ablauföffnung (17) auf ihrer Einlass-Seite ein Mittel (18) zum Verwirbeln abfließender Flüssigkeit angeordnet ist, wobei als Mittel (18) zum Verwirbeln um den Rand (22) der Ablauföffnung (17) gekrümmte Stege (20) angebracht sind, deren Anordnung dafür ausgebildet ist, die in die Ablauföffnung (17) strömende Flüssigkeit in eine drallartige Bewegung zu versetzen, und dass die Stege (20) zumindest bereichsweise in den Bereich oberhalb des Öffnungsquerschnitts der Ablauföffnung (17) hineinragen zur Bereitstellung einer Fremdkörperfalle.

2. Kondensations-Wäschetrockner (1) mit einem Sammelbehälter (11) für Kondensationsflüssigkeit, welcher im oberen Bereich des Gerätegehäuses (2), bezogen auf die betriebsgemäße Aufstellposition, in einem Aufnahmeschacht (14) herausnehmbar angeordnet ist, und eine Öffnung (19) aufweist, durch welche die Flüssigkeit, insbesondere Kondensationsflüssigkeit auslaufen kann, wenn der Behälter (11) gefüllt ist, wobei an der unteren Wandung (15) des Schachts (14) eine Ablauföffnung (17) mit einer daran angebrachten Leitung (16) zum Ableiten der überlaufenden Flüssigkeit in einen Auffangbehälter (10) im unteren Bereich des Gerätegehäuses (2) angeordnet ist,
**dadurch gekennzeichnet,**
**dass** im Bereich der Ablauföffnung (17) auf ihrer Einlass-Seite ein Mittel (18) zum Verwirbeln abfließender Flüssigkeit angeordnet ist, wobei als Mittel (18) zum Verwirbeln um den Rand (22) der Ablauföffnung (17) in einer trichterförmigen Vertiefung der unteren Wandung (15) des Schachts (14) gekrümmte Stege (20) angebracht sind, deren Anordnung dafür ausgebildet ist, die in die Ablauföffnung (17) strömende Flüssigkeit in eine drallartige Bewegung zu versetzen.

3. Kondensations-Wäschetrockner (1) nach Anspruch 1 oder 2,
**dadurch gekennzeichnet,**
**dass** die Stege (20) in etwa gleichmäßig verteilt bzw. in etwa gleichem Abstand zueinander um den Rand (22) der Ablauföffnung (17) angeordnet sind.

4. Kondensations-Wäschetrockner (1) nach Anspruch 3,
**dadurch gekennzeichnet,**
**dass** zumindest drei Stege (20) in etwa gleichmäßig verteilt um den Rand (22) der Ablauföffnung (17) angeordnet sind.

5. Kondensations-Wäschetrockner (1) nach Anspruch 1 oder 2,
**dadurch gekennzeichnet,**
**dass** die Krümmung der Stege (20) in etwa einem Kreisabschnitt entspricht.

6. Kondensations-Wäschetrockner (1) nach Anspruch 1 oder 2,
**dadurch gekennzeichnet,**
**dass** die Stege (20) jeweils eine Ausnehmung (21) auf der zur Ablauföffnung (17) weisenden Seite besitzen.

7. Kondensations-Wäschetrockner (1) nach Anspruch 6,
**dadurch gekennzeichnet,**
**dass** die einzelnen Ausnehmungen (21) jeweils in Längsrichtung, beginnend vom Rand (22) in Richtung des Zentrums der Ablauföffnung (17) hin ausgerichtet sind und in der Höhe etwa die Hälfte bis Dreiviertel der Höhe des Steges (20) umfassen.

8. Kondensations-Wäschetrockner (1) nach Anspruch 2 oder 6
**dadurch gekennzeichnet,**
**dass** die Stege (20) schaufelradartig angeordnet sind, so dass die Krümmung der einzelnen Stege (20) von einer innenseitigen nahezu radialen Ausrichtung nach außen hin in eine tangentiale Ausrichtung übergeht, wobei die Stege (20) jeweils mit ihrem äußeren Ende (20b) koaxial zum Zentrum der Ablauföffnung (17) in tangentialer Ausrichtung positioniert sind.

9. Kondensations-Wäschetrockner (1) nach Anspruch 1 oder 2,
**dadurch gekennzeichnet,**
**dass** die Länge der einzelnen Stege (20) jeweils etwa das 1 bis 2-fache und die Höhe etwa das 0,5 bis 1- fache des Durchmessers der Ablauföffnung (17) beträgt.

10. Kondensations-Wäschetrockner (1) nach Anspruch 1 oder 2,
**dadurch gekennzeichnet,**
**dass** die Stege (20) einstückig an der unteren Wandung (15) des Schachts (14) angeformt sind.

## Claims

1. Condensing tumble dryer (1) comprising a collection container (11) for condensation liquid which is removably arranged in a receiving channel (14) in the upper region of the appliance housing (2), in relation to the operational installation position, and comprises an opening (19) out of which the liquid, in particular condensation liquid, can flow when the container (11) is full, a discharge opening (17) comprising a pipe (16) which is attached thereto for channelling off the overflowing liquid into a drainage container (10) in the lower region of the appliance housing (2) being arranged on the lower wall (15) of the channel (14), **characterised in that** a means (18) for swirling flowing liquid is arranged in the region of the drainage opening (17) on the inlet side thereof, curved webs (20) being attached around the edge (22) of the discharge opening (17) as swirling means (18), the arrangement of which webs is configured to cause a swirling movement of the liquid flowing into the discharge opening (17), and **in that** the webs (20) protrude at least in regions into the region above the opening cross-section of the discharge opening (17) to provide a debris filter.

2. Condensing tumble dryer (1) comprising a collection container (11) for condensation liquid which is removably arranged in a receiving channel (14) in the upper region of the appliance housing (2), in relation to the operational installation position, and comprises an opening (19) out of which the liquid, in particular condensation liquid, can flow when the container (11) is full, a discharge opening (17) comprising a pipe (16) which is attached thereto for channelling off the overflowing liquid into a drainage container (10) in the lower region of the appliance housing (2) being arranged on the lower wall (15) of the channel (14), **characterised in that** a means (18) for swirling flowing liquid is arranged in the region of the drainage opening (17) on the inlet side thereof, curved webs (20) being attached around the edge (22) of the discharge opening (17) in a funnel-shaped depression of the lower wall (15) of the channel (14), the arrangement of which webs is configured to cause a swirling movement of the liquid flowing into the discharge opening (17).

3. Condensing tumble dryer (1) according to either claim 1 or claim 2, **characterised in that** the webs (20) are arranged in an approximately evenly distributed manner and at an approximately equal distance to each other around the edge (22) of the discharge opening (17).

4. Condensing tumble dryer (1) according to claim 3, **characterised in that** at least three webs (20) are arranged in an approximately evenly distributed manner around the edge (22) of the discharge opening (17).

5. Condensing tumble dryer (1) according to either claim 1 or claim 2, **characterised in that** the curve of the webs (20) approximately corresponds to a segment of a circle.

6. Condensing tumble dryer (1) according to either claim 1 or claim 2, **characterised in that** the webs (20) each comprise a recess (21) on the side which points towards the discharge opening (17).

7. Condensing tumble dryer (1) according to claim 6, **characterised in that** the individual recesses (21) are each oriented in the longitudinal direction, starting from the edge (22) towards the centre of the discharge opening (17) and have a height which is approximately half to three quarters of the height of the web (20).

8. Condensing tumble dryer (1) according to either claim 2 or claim 6, **characterised in that** the webs (20) are arranged in the manner of a paddle wheel, such that the curve of the individual webs (20) transitions from an internal, almost radial, orientation outwards into a tangential orientation, the webs (20) each being positioned with the outer end (20b) thereof coaxial with the centre of the discharge opening (17) in a tangential orientation.

9. Condensing tumble dryer (1) according to either claim 1 or claim 2, **characterised in that** the length of each of the individual webs (20) is approximately one to two times the diameter of the discharge opening (17) and the height is approximately half or equal to said diameter.

10. Condensing tumble dryer (1) according to either claim 1 or claim 2, **characterised in that** the webs (20) are integrally formed on the lower wall (15) of the channel (14).

## Revendications

1. Sèche-linge à condensation (1) avec un collecteur (11) pour le liquide de condensation, qui est disposé de façon extractible dans un réceptacle de logement (14), dans la zone supérieure du carter d'appareil (2) par rapport à la position d'implantation opérationnelle, et qui présente une ouverture (19) à travers laquelle le liquide, en particulier le liquide de condensation, peut s'évacuer quand le collecteur (11) est rempli, une ouverture d'évacuation (17) étant disposée sur la paroi inférieure (15) du réceptacle (14), avec une conduite (16) qui y est mise en place pour la dérivation dans un récipient de récupération (10) du liquide qui déborde, dans la zone inférieure du carter d'appareil (2),
**caractérisé en ce que**,
dans la zone de l'ouverture d'évacuation (17), sur son côté admission, il est disposé un moyen (18) pour le tourbillonnement du liquide qui s'évacue, des entretoises (20) courbes étant mises en place en tant que moyen (18) pour le tourbillonnement autour du bord (22) de l'ouverture d'évacuation (17), entretoises dont l'agencement est constitué pour conférer un mouvement giratoire au liquide qui s'écoule dans l'ouverture d'évacuation (17), et **en ce que** les entretoises (20) dépassent au moins par tronçons à l'intérieur de la zone au-dessus de la section transversale d'ouverture de l'ouverture d'évacuation (17) pour la réalisation d'une trappe à corps étrangers.

2. Sèche-linge à condensation (1) avec un collecteur (11) pour le liquide de condensation, qui est disposé de façon extractible dans un réceptacle de logement (14), dans la zone supérieure du carter d'appareil (2) par rapport à la position d'implantation opérationnelle, et qui présente une ouverture (19) à travers laquelle le liquide, en particulier le liquide de condensation, peut s'évacuer quand le collecteur (11) est rempli, une ouverture d'évacuation (17) étant disposée sur la paroi inférieure (15) du réceptacle (14), avec une conduite (16) qui y est mise en place pour la dérivation dans un récipient de récupération (10) du liquide qui déborde, dans la zone inférieure du carter d'appareil (2),
**caractérisé en ce que**,
dans la zone de l'ouverture d'évacuation (17), sur son côté admission, il est disposé un moyen (18) pour le tourbillonnement du liquide qui s'évacue, des entretoises (20) courbes étant mises en place dans un creux en forme d'entonnoir de la paroi inférieure (15) du réceptacle (14) en tant que moyen (18) pour le tourbillonnement autour du bord (22) de l'ouverture d'évacuation (17), entretoises dont l'agencement est constitué pour conférer un mouvement giratoire au liquide qui s'écoule dans l'ouverture d'évacuation (17).

3. Sèche-linge à condensation (1) selon la revendication 1 ou 2,
**caractérisé en ce que**
les entretoises (20) sont disposées réparties à peu près régulièrement ou respectivement avec à peu près le même intervalle entre elles autour du bord (22) de l'ouverture d'évacuation (17).

4. Sèche-linge à condensation (1) selon la revendication 3,
**caractérisé en ce que**
au moins trois entretoises (20) sont disposées réparties à peu près régulièrement autour du bord (22) de l'ouverture d'évacuation (17).

5. Sèche-linge à condensation (1) selon la revendication 1 ou 2,
**caractérisé en ce que**
la courbure des entretoises (20) correspond à peu près à un segment de cercle.

6. Sèche-linge à condensation (1) selon la revendication 1 ou 2,
**caractérisé en ce que**
les entretoises (20) possèdent respectivement un évidement (21) sur le côté dirigé vers l'ouverture d'évacuation (17).

7. Sèche-linge à condensation (1) selon la revendication 6,
**caractérisé en ce que**
les différents évidements (21) sont orientés respectivement dans la direction longitudinale, en partant du bord (22) et en direction du centre de l'ouverture d'évacuation (17) et englobent en hauteur environ entre la moitié et les trois-quarts de la hauteur de l'entretoise (20).

8. Sèche-linge à condensation (1) selon la revendication 2 ou 6,
**caractérisé en ce que**
les entretoises (20) sont disposées à la façon d'une roue à aubes, de sorte que la courbure des différentes entretoises (20) passe d'une orientation intérieure quasi radiale à une orientation tangentielle vers l'extérieur, les entretoises (20) étant positionnées en orientation tangentielle respectivement avec leur extrémité extérieure (20b) de façon coaxiale au centre de l'ouverture d'évacuation (17).

9. Sèche-linge à condensation (1) selon la revendication 1 ou 2,
**caractérisé en ce que**
la longueur des différentes entretoises (20) est respectivement à peu près égale à 1 à 2 fois le diamètre de l'ouverture d'évacuation (17), et la hauteur est respectivement à peu près égale à 0,5 à 1 fois le diamètre de l'ouverture d'évacuation.

10. Sèche-linge à condensation (1) selon la revendication 1 ou 2,
**caractérisé en ce que**
les entretoises (20) sont formées d'une seule pièce sur la paroi inférieure (15) du réceptacle (14).
